# FASCICULE DE BREVET EUROPEEN

(11) **EP 0 080 522 B1**
(45) Date de publication et mention de la délivrance du brevet: **09.04.1986**
(21) Numéro de dépôt: 81109991.0
(22) Date de dépôt: 28.11.1981
(51) Int. Cl.: A63B 29/02

(54) **Dispositif d'assurage**
Sicherungsvorrichtung
Securing device

(43) Date de publication de la demande: 08.06.1983
(73) Titulaire: Lopez, Jacques-Martin, Ch-1204 Geneve (CH)
(72) Inventeur: Lopez, Jacques-Martin, Ch-1204 Geneve (CH)
(74) Mandataire: Micheli, Michel-Pierre

## Description

La présente invention se rapporte à un dispositif d'assurage, plus particulièrement destiné aux alpinistes, qui permet une manipulation simple, rapide et sûre, qui assure une sécurité totale et automatique et qui de plus permet de réaliser plusieurs autres fonctions.

Cette dernière possibilité est particulièrement intéressante car elle évite à l'alpiniste de se charger avec plusieurs dispositifs spécifiques à un emploi seulement et qui augmentent sa charge.

On connaît du brevet FR 2.478.475 un dispositif descendeur pour la descente contrôlée d'un utilisateur le long d'une corde verticale attachée à un point amont qui comprend deux fiasques parallèles, articulés l'un sur l'autre pour permettre l'enroulement en S de la corde sur une poulie mobile et une poulie fixe situées entre les flasques.

Ce dispositif ne sert qu'à une seule fonction et comporte des éléments délicats tels les poulies et un ressort pouvant se gripper ou se casser.

L'invention a pour but la réalisation d'un dispositif d'assurage multifonctions simple et robuste.

Le dispositif d'assurage selon la présente invention comporte deux pièces, reliées par une articulation, déplaçable angulairement l'une par rapport à l'autre et se distingue par le fait que chacune des deux pièces comporte au moins deux découpes dont la forme et les dimensions sont telles que lorsque les deux pièces sont en position de service alignées ces découpes définissent deux passages de corde fermés tandis que lorsque les deux pièces sont décalées angulairement l'une par rapport à l'autre chaque passage de corde présente une ouverture.

Le dessin annexé illustre schématiquement et à titre d'exemple deux formes d'exécution du dispositif d'assurage selon l'invention.
La figure 1 en est une vue en plan de dos d'une première forme d'exécution, les pièces étant en position de service.
La figure 2 en est un vue en plan de face, les pièces étant en position de service.
La figure 3 en est une vue en plan de face, les pièces étant décalées angulairement.
La figure 4 en est en une vue de côté.
La figure 5 est une coupe suivant la ligne V-V de la figure 2.
La figure 6 illustre l'utilisation du dispositif pour l'assurage.
Les figures 7 et 8 illustrent l'utilisation du dispositif comme assurage lors d'une descente en rappel.
Les figures 9 et 10 illustrent l'utilisation du dispositif comme "stop-chute".
Les figures 11 et 12 illustrent l'utilisation du dispositif comme poignée d'ascension.
Les figures 13 et 14 illustrent l'utilisation du dispositif comme frein de corde.
Les figures 15 et 16 sont des vues semblables aux figures 2 et 3, d'une seconde forme d'exécution du dispositif d'assurage.

Se référant aux figures 1 à 5, on voit que le dispositif d'assurage comporte deux pièces 1, 2 reliées par une articulation constituée ici par un rivet 3. Les deux pièces 1 et 2 sont maintenues l'une contre l'autre à l'aide du rivet 3 et peuvent se déplacer angulairement l'une part rapport à l'autre en pivotant autour de ce pivot 3 pour passer d'une position de service illustrée aux figures 1 et 2 pour laquelle les deux pièces 1 et 2 sont alignées jusque dans une position illustrée à la figure 3 pour laquelle les pièces sont décalées angulairement.

La première pièce 1 comporte trois découpes 4, 5 et 6 qui présentent chacune une ouverture 7, 8 et 9 respectivement.

La seconde pièce 2 comporte également trois découpes 4', 5' et 6' qui présentent chacune une ouverture 10, 11 et 12 respectivement.

En position de service (figures 1 et 2) lorsque les pièces 1 et 2 sont alignées, les découpes 4, 4'; 5, 5' et 6, 6' de ces pièces sont également alignées et définissent trois passages de corde fermés, les ouvertures 7, 10; 8, 11 et 9, 12 étant respectivement décalées. Dans cette position de service le passage de corde formé par les découpes 5, 5' est divisé en une partie supérieure et en une partie inférieure par les dents 13 et 14 des pièces 1 et 2 respectivement.

Par contre, lorsque les pièces 1 et 2 sont décalées angulairement comme illustré à la figure 3 les passages de corde définis par les ouvertures 4, 4', 5, 5' et 6, 6' sont ouverts les ouvertures 7, 10; 8, 11 et 9, 12 étant alignées et les dents 13, 14 décalées.

Les pièces 1 et 2 présentent encore chacune un perçage 15, 16 dans leur partie inférieure qui sont alignées lorsque le dispositif est en position de service. Dans leur partie supérieure les pièces 1 et 2 présentent chacune un crochet 17, 18.

A proximité de la partie supérieure de la découpe 5' la pièce 2 présente sur sa face libre une butée de coincement 19 inclinée par rapport au plan de la pièce 2.

La pièce 1 comporte en dessus du crochet 17 une contre-pièce rivée 20 sont la partie inférieure présente un crochet 21.-Cette contre-pièce 20 définit avec la pièce 1 une gorge en V 27 s'épanouissant dans le crochet 21 de cette contre-pièce 20.

Un dispositif de verrouillage 22, par exemple un encliquetage à bille permet de fixer les deux pièces dans leur position der service.

Enfin, deux pièces rapportées 23, 24 fixées l'une sur le bras 25 de la pièce 1 et l'autre sur la bras 26 de la pièce 2, bordant les découpes 6, 6', présentent en coupe la forme générale d'un U et forment en position de service une poignée pouvant être fermement serrée par l'usager.

Lorsque l'usager désire utiliser le dispositif décrit comme dispositif d'assurage, stop-chute descendeur, assurage automatique, décrochoir frein ou mouffle de corde il procède de la manière suivante.

Les pièces 1 et 2 sont décalées angulairement (figure 3) de manière à ce que les passages de corde soient ouverts. L'usager prend alors sa corde, passe celle-ci d'abord dans les ouvertures 8 et 11, puis dans le ouvertures 9 et 12 et enfin dans les ouvertures 7 et 10. L'usager replace alors le dispositif en position de service (figure 1 et 2) en s'assurant que la corde soit bien placée dans la partie supérieure des découpes 5, 5', elle est alors maintenue dans cette partie supérieure par les dents 13 et 14 qui l'empêche de glisser vers le bas des découpes 5, 5'.

Dès cet instant le dispositif d'assurage est prêt à fonctionner. Son utilisation en assurage est illustrée à la figure 6. Un mousqueton 28 est passé dans les perçages 15, 16 ainsi que dans un piton 29 fixé dans le rocher. L'assureur s'assure également au piton 28 par un lien de corde 30. La personne à assurer est attachée au bas de la corde 31 qui pour plus sécurité peut encore passer dans un guide formé par deux mousquetons 32, 33 reliés par un lien de corde 35 d'ont l'un est passé dans un piton 35 tandis que l'autre reçoit la corde 31.

Celui qui assure un alpiniste prend le dispositif d'assurage dans la main droite et le brin libre L de la corde 31 dans la main gauche. Il maintient ainsi le dispositif approximativement horizontalement, comme illustré à la figure 6, et laisse filer la quantité de corde 31 nécessaire à la progression de son camarade. Si celui-ci décroche la corde 31 se tend et provoque un basculement du dispositif d'assurage dans le sens de la flèche F et celui-ci pend approximativement verticalement au piton 29. Ce faisant le brin tendu de la corde 31 glisse vers la droite du passage de corde 4, 4' et chevauche le brin libre de la corde 31 tout en l'appliquant à force contre la butée oblique 19 ce qui provoque un blocage immédiat de la corde 31.

Les figures 7 et 8 illustrent l'utilisation du dispositif d'assurage comme sécurité lors d'une descente en rappel. L'extrémité supérieure de la corde 31 est fixée en haut d'une paroi à descendre en rappel tandis que le dispositif d'assurage est fixé à l'utilisateur par deux mousquetons et un lien de corde. Le brin libre de la corde 31 est alors passé dans le mousqueton proche du corps de l'alpiniste pris dans les crochets 17, 18.

Pour descendre en rappel l'utilisateur maintient une tension sur le brin libre L de la corde 31 ce qui place le dispositif d'assurage dans la position horizontale illustrée à la figure 7. En donnant de la corde tout en gardant le brin libre Ltendu l'usager peut descendre, la corde 31 coulissant librement dans les passages de corde du dispositif d'assurage.

Dès que l'usager décroche ou qu'il relâche sa tension du brin libre L de la corde 31, son poids tend à placer le dispositif d'assurage en position verticale (figure 8), le brin tendu T de la corde 31 glisse en direction des crochets 17, 18 et coince la corde contre la butée 19 tout en la chevauchant ce qui provoque le blocage.

Le dispositif d'assurage peut également être utilisé comme stop-chute (figures 9 et 10) lors d'ascension en solitaire. L'usager se fixé au stop-chute à l'aide d'un mousqueton et prend la poignée du dispositif en main. Tant qu'il maintient celui-ci approximativement perpendiculaire au brin tendu T de la corde 31 l'usager est fibre dé ses mouvements. Dès qu'il tombe, lâche la poignée, le dispositif se place parallèlement au brin tendu T de la corde 31 sous le poids de l'utilisateur ce qui provoque le blocage par chevauchement de la corde et application de cell-ci contre la butée oblique 19.

Dans la figure 13 le dispositif est utilisé comme frein de corde simple. Le dispositif d'assurage est- - fixé à un piton dans le rocher et le brin libre L de la corde passe sur les crochets 17, 18 puis sur un autre piton. La charge est fixée au brin tendu T de la corde 31. Tant que l'usager exerce une traction sur le brin libre L de la corde 31 pour maintenir le dispositif en position inclinée comme illustré la corde peut filer. La vitesse de défilement de la corde 31 dépend de l'inclinaison du dispositif, plus celui-ci se rapproche de la verticale plus l'effet de frein est grand. Si le brin libre L est complètement lâché, le dispositif se place en position verticale de blocage sous l'effet du poids de la charge.

La figure 14 illustre-un frein de corde avec effet moufffe, le brin libre L de la corde 31 est d'abord passé dans le premier mousqueton fixe, puis sur les crochets 17, 18 du dispositif et enfin dans un second mousqueton fixe. Le fonctionnement de ce frein de corde est le même que celui décrit . précédemment.

On peut également utiliser le dispositif d'assurage décrit comme poignée d'étrier, le fonctionnement du blocage étant toujours la même.

Enfin, ou peut encore utiliser le dispositif d'assurage comme poignée d'ascension comme illustré aux figures 11 et 12. Pour cette utilisation la corde travaille avec le crochet 21 et ·le V 27. Dans la position illustrée à la figure 11 l'usager peut faire coulisser le dispositif le long de la corde 31 puis il rabat le dispositif par une rotation vers la droit jusque dans la position illustrée à la figure 12 pour laquelle il est bloqué vers la corde 31. Avec deux de ces dispositifs auxquels seraient fixés des étriers ou boucles de corde l'usage peut en bloquant un dispositif sur la corde 31 et en faisant porter tout son poids sur celui-ci débloquer l'autre dispositif et le faire coulisser vers le haut le long de la corde, le bloquer et transférer son poids sur ce second dispositif pendant qu'il déplace le premier le long de la corde 31.

Les figures 15 et 16 illustrent une forme d'exécution simplifiée du dispositif servant de "stop-chute".

Dans cette forme d'exécution, le dispositif comporte deux pièces 36, 37 fixées l'une à l'autre et articulées par un rivet 38. Chacune des pièce 36, 37 comporte duex découpers 39,39' et 40, 40' présentant chacune une ouverture vers l'extérieur 41, 41'; 42, 42'. En position décalée des pièces 36, 37, ces ouvertures coïncident (figure 16) tandis qu'en position de service, les pièces étant alignées, les ouvertures sont décalées de sorte que les passages de cordes formés par les découpes 39, 39' et 40, 40' sont fermés.

En utilisation, la corde 31 passe dans le passage de corde 40, 40' puis dans le second passage de corde 39,39', entoure la partie médiane portant le rivet 38, des deux pièces 36, 37, en ressortant par l'entaille ouverte 43.

En utilisation normale le brin tendu T de la corde L 31 est situé à droite du passage de corde 40, 40' (figure 15) le dispositif peut coulisser librement le long de la corde.

Par contre, l'utilisateur étant fixé à l'aide d'un mousqueton passé dans le trou 44 de la pièce 36, en cas de chute, le brin tendu T de la corde 31 glisse vers la gauche du passage de corde 40, 40' et rencontre la corde ressortant de l'entaille 43 ce qui provoque le blocage du dispositif sur la corde L.

## Revendications

1. Dispositif d'assurage, particulièrement destiné aux alpinistes, comprenant deux pièces (1, 2; 36, 37) reliées par une articulation (3, 38) déplaçable angulairemeqt l'une par rapport à l'autre; caractérisé par le fait que chacune des deux pièces (1, 2, 36, 37) comporte au moins deux découpes (4,4'; 5, 5', 6, 6'; 39, 39'; 40,40') dont la forme et la position sont telles que lorsque les deux pièces sont en position de service alignées, ces découpes définissent deux passages de corde fermés tandis que lorsque les deux pièces sont décalées angulairement l'une par rapport à l'autre chaque passage de corde présente une ouverture (7, 8, 9, 10, 11, 12; 41, 41'; 42, 42').

2. Dispositif selon la revendication 1, caractérisé en par le fait que chaque découpe (4, 4'; 5, 5') comporte une ouverture (7, 10; 8, 11), les ouvertures correspondantes (7, 10 et 8, 11) des deux pièces (1, 1) étant alignées lorsque les deux pièces sont décalées angulairement et décalées lorsque les deux pièces sont en position de service.

3. Dispositif selon la revendication 2, caractérisé par le fait que chaque pièce (1, 2) comporte à son extrémité inférieure un perçage (15, 16) et à son extrémité supérieure un crochet (11, 18), ces perçages et ces crochets étant alignés en position de service du dispositif.

4. Dispositif selon l'une des revendications 1 à 3, caractérisé par le fait que l'articulation est formée par un rivet (3, 38).

5. Dispositif selon la revendication 2 ou la revendication 3, caractérisé par le fait que l'une (2) des pièces (1, 2) est munie, à proximité de la partie supérieure de sa découpe (5') centrale d'une butée (19) formant un angle aigü avec le plan de la pièce (2) en direction de cette découpe centrale.

6. Dispositif selon la revendication 1 ou la revendication 5, caractérisé par le fait que chaque pièce (1, 2) comporte une dent (13, 14) s'étendant à l'intérieur de sa découpe centrale (5, 5'), ces dents divisant, en position de service du dispositif, le passage de corde formé par les découpes centrales des pièces en deux parties.

7. Dispositif selon la revendication 1 ou la revendication 5, caractérisé par le fait que la pièce (1) ne portant pas la butée (19) comporte une contre-pièce (20) déterminant d'une part un crochet (21) et d'autre part un V de coincement (27) avec le plan de cette pièce.

8. Dispositif selon l'une des revendications 1 à 7, caractérisé par le fait que chaque pièce (1, 2) comporte trois découpes (4, 4'; 5, 5'; 6, 6') définissant, en position de service trois passages de corde fermés.

## Patentansprüche

1. Sicherungsvorrichtung, insbesondere für Alpinisten, mit zwei Teilen (1. 2; 36, 37), die über ein Gelenk (3; 38) miteinander verbunden sind und gegeneinander verd eht werden können, dadurch gekennzeichnet, daß jedes der beiden Teile (1, 2; 36,37) mindestens zwei Ausschnitte (4, 4'; 5, 5'; 6, 6'; 39, 39', 40, 40') aufweist, deren Form und Lage derart ist, daß, wenn diese beiden Teile in ausgerichterter Betriebsstellung liegen, diese Ausschnitte zwei geschlossene Seildurchgänge definieren, während, wenn die beiden Teile gegeneinander winkelmäßig gespreizt sind, jeder der Seildurchgänge eine Öffnung (7, 8, 9, 10, 11, 12, 41, 41', 42, 42') aufweist.

2. Sicherungsvorrichtung nach Anspruch 1, dadurch gekennzeichnet, daß jeder Ausschnitt (4, 4'; 5, 5') eine Öffnung (7, 10; 8, 11) aufweist, wobei die sich entsprechenden Öffnungen (7, 10 und 8,11) der beiden Teile (1, 2) ausgerichtet sind, wenn die beiden Teile winkelmäßig gespreizt sind und wobei die entsprechenden Öffnungen gegeneinander versetzt sind, wenn die beiden Teile sich in Betriebsstellung befinden.

3. Sicherungsvorrichtung nach Anspruch' 2, dadurch gekennzeichnet, daß jedes Teil (1, 2) an seinem unteren Ende eine Bohrung (15, 16) und an seinem oberen Ende einen Haken (11, 18) aufweist, wobei diese Bohrungen und diese Haken in Betriebsstellung der Vorrichtung ausgerichtet sind.

4. Sicherungsvorrichtung nach einem der Ansprüche 1 bis 3, dadurch gekennzeichnet, daß das Gelenk durch eine Niete (3; 38) gebildet wird.

5. Sicherungsvorrichtung nach Anspruch 2 oder 3, dadurch gekennzeichnet, daß eines (2) der Teile (1, 2) in der Nähe des oberen Bereiches seines zentralen Ausschnitts (5') mit einem Anschlag (19) versehen ist, der mit der Ebene des Teils (2) in der Richtung dieses zentralen Ausschnitts einen spitzen Winkel bildet.

6. Sicherungsvorrichtung nach Anspruch 1 oder Anspruch 5, dadurch gekennzeichnet, daß jedes der Teile (1, 2) eine zahnförmige Spitze (13, 14) aufweist, die sich in das Innere des zentralen Ausschnitts (5, 5') erstreckt, wobei diese zahnförmigen Spitzen in Betriebsstellung der Vorrichtung den durch die zentralen Ausschnitte der Teile gebildeten Seildurchgang in zwei Bereiche teilen.

7. Sicherungsvorrichtung nach Anspruch 1 oder 5, dadurch gekennzeichnet, daß das Teil (1), das den Anschlag (19) nicht trägt, ein Gegenstück (20) aufweist, das einerseits einen Haken (21) und andererseits ein V-förmiges Klemmelement (27) mit der Ebene diese Teils bildet.

8. Sicherungsvorrichtung nach einem der Ansprüche 1 bis 7, dadurch gekennzeichnet, daß jedes Teil (1, 2) drei Ausschnitte (4, 4'; 5,5' ; 6, 6') aufweist, die in Betriebsstellung drei geschlossene Seildurchgänge definieren.

## Claims

1. Securing device, particularly intended for alpinists, comprising two parts (1, 2; 36, 37) connected by means of a hinge (3, 38), angularly displaceable the one with respect to the other; characterized by the fact that each of said two parts (1, 2; 36, 37) comprises at least two cuttings (4, 4'; 5, 5'; 6, 6'; 39, 39', 40, 40') the shape and position of which are such that when the two parts are in aligned service position, these cuttings define two closed rope passages whereas when the two parts are angularly displaced the one with respect to the other each rope passage has an aperture (7, 8. 9, 10, i 1, 12; 41, 41', 42, 42').

2. Device according to claim 1, characterized by the fact that each cutting (4, 4'; 5,5') comprises an aperture (7, 10; 8, 11), the corresponding apertures (7, 10 and 8, 11) of the two parts (1, 2) being aligned when the two parts are angularly displaced and set-off when the two parts are in service position.

3. Device according to claim 2, characterized by the fact that each part (1, 2) comprises at its lower end a bore (15,16) and at its upper end a hook (11, 18), these bores and these hooks being aligned in service position of the device.

4. Device according to one of claims 1 to 3, characterized by the fact that the hinge is formed by a rivet (3; 38).

5. Device according to claim 2 or claim 3, characterized by the fact that one (2) of the parts (1, 2) is provided, in the vicinity of- the upper portion of its central cutting (5'), with an abutment (19) making an acute angle with the plane of the part (2) towards this central cutting.

6. Device according to claim 1 or claim 5, characterized by the fact that each part (1, 2) comprises a tooth (13, 14) extending inwardly of its central cutting (5, 5'), these teeth dividing, in service position of the device, the rope passage formed by these central cuttings of the parts in two parts.

7. Device according to claim 1 or claim 5, characterized by the fact that the part (1) which do not have the abutment (19) comprises a counterpart (20) defining on the one hand a hook (21) and on the other hand a wedging V (27) with the plane of said part.

8. Device according to one of claims 1 to 7, characterized by the fact that each part (1, 2) comprises three cuttings (4, 4'; 5, 5'; 6, 6') defining, in service position, three closed rope passages.
